# FASCICULE DE BREVET EUROPEEN

(11) **EP 0 086 908 B1**
(45) Date de publication et mention de la délivrance du brevet: **03.07.1985**
(21) Numéro de dépôt: 82201520.2
(22) Date de dépôt: 01.12.1982
(51) Int. Cl.: A43B 5/04

(54) **Chaussure de ski**
Skischuh
Ski-shoe

(30) Priorité: 18.02.1982 CH 1018/82
(43) Date de publication de la demande: 31.08.1983
(73) Titulaire: LANGE INTERNATIONAL S.A., CH-1700 Fribourg (CH)
(72) Inventeur: Chalmers, Edward, Boulder, CO 80301 (US)
(74) Mandataire: Meylan, Robert Maurice

## Description

La présente invention concerne une chaussure de ski constituée d'au moins une partie inférieure comprenant l'empeigne et d'une tige articulée sur cette partie inférieure, et comprenant un organe encastré et articulé autour d'un axe horizontal, dans une découpe du dos de la tige, cet organe étant susceptible d'occuper deux positions, l'une dans laquelle sa partie inférieure vient buter contre une butée solidaire de la partie supérieure de la chaussure de manière à verrouiller la tige dans une position inclinée vers l'avant de la chaussure, l'autre dans laquelle la tige est redressée et peut légèrement osciller autour de cette position. La position verrouillée de la tige est utilisée durant la pratique du ski, lors de laquelle une position inclinée en avant et relativement rigide de la tige est judicieuse, tandis que la position déverrouillée est utilisée au repos, pour chausser la chaussure ou pour la marche, avec ou sans skis, la liberté d'oscillation de la tige relativement à la partie inférieure de la chaussure permettant le mouvement naturel de la partie inférieure de la jambe par rapport au pied.

Des moyens permettant de verrouiller la tige en position inclinée ou de la libérer ont déjà été proposés, par exemple dans le brevet CH 549970. Ces moyens sont constitués par un coulisseau fixé à son extrémité inférieure à la partie inférieure de la chaussure et coulissant dans une glissière fixée à la tige de la chaussure, la solidarisation du coulisseau dans sa glissière étant assurée par les deux extrémités coudées d'un étrier élastique monté pivotant sur la glissière. Un tel dispositif est relativement compliqué, lourd et encombrant. En outre, l'étrier élastique risque de s'accrocher accidentellement.

On connaît déjà également un dispositif très simple constitué d'une barrette articulée à son extrémité supérieure dans une découpe de la tige et dont l'extrémité inférieure vient en butée contre une butée solidaire de la partie inférieure de la chaussure, lorsque la barrette est rabattue dans la découpe. Cette barrette est munie d'un ergot permettant de soulever la barrette pour la dégager de la butée, de manière à permettre à la tige de la chaussure de se redresser. Pour passer de la position de repos ou de marche à la position verrouillée, il faut simultanément fléchir la jambe et repousser à la main la barrette dans son logement, ce qui est peu commode.

La présente invention a pour but de réaliser un dispositif aussi simple que le dispositif susmentionné, mais d'une utilisation plus commode et ne présentant pas d'ergot saillant.

Dans la chaussure de ski selon l'invention, l'organe de verrouillage est constitué par une bascule pivotée autour d'un axe traversant la découpe de la tige dans sa partie médiane et associée à un ressort ayanttendance à maintenir la partie inférieure de la bascule contre la chaussure, la partie supérieure de la bascule présentant la forme d'une touche à presser. Il est ainsi possible de déverrouiller la tige par une simple pression sur la touche, tandis que le verrouillage se fait automatiquement, sous l'effet du ressort, lorsque le skieur fléchit la jambe pour se mettre en position de descente. L'organe est en outre parfaitement encastré, sans partie saillante.

Le dessin annexé représente, à titre d'exemple, une forme d'exécution de l'invention.
La fig. 1 représente une vue d'une chaussure équipée du dispositif de verrouillage.
La fig. 2 représente une vue de détail, tige vue en coupe, du dispositif de verrouillage en position verrouillée de la tige.
La fig. 3 représente une vue analogue en position déverrouillée de la tige.

La chaussure de ski représentée à la fig. 1 est en matière synthétique moulée. Elle est constituée de manière connue en soi, d'une partie inférieure 1 comprenant la semelle et l'empeigne et d'une tige 2 articulée sur la partie inférieure 1 au moyen de deux rivets 3, dont un seulement est visible sur le dessin, l'autre rivet étant situé sur le côté intérieur de la tige. Le bord supérieur 1 a de la partie 1 est entouré largement par la tige à l'avant et à l'arrière de cette tige. Pour sa fermeture, la chaussure est munie, de manière connue, de quatre boucles 4. Le dos de la tige présente une large nervure 5 s'étendant du haut en bas de la tige, présentant une découpe rectangulaire dans laquelle est encastré un organe de verrouillage 6 constitué par une bascule montée autour d'un axe 7 constitué par une goupille traversant la nervure 5.

La découpe 8 dans laquelle est encastré l'organe de verrouillage 6 est visible à la fig. 2, dans laquelle la nervure 5 est représentée en coupe. La bascule 6 présente une partie supérieure 9, au-dessus de son axe de pivotement 7, en forme de touche dont la surface présente une creusure. L'extrémité supérieure de la touche présente un bord saillant 10 destiné à venir buter contre un robord 11 de la découpe 8 pour limiter le basculement de la bascule 6. Autour de l'axe 7 est monté un ressort de torsion 12, logé par ailleurs dans une creusure latérale de la bascule 6, dont l'extrémité 12a s'appuie dans cette creusure et dont l'autre bras 12b présente une extrémité coudée à angle droit qui vient s'appuyer contre la face intérieure de la tige 2, sur le bord de la découpe 8. Ce ressort 12 a tendance à faire tourner la bascule 6 dans le sens horaire, c'est-à-dire à maintenir son extrémité 10 en appui contre le rebord 11. En face de la bascule 6, sur la partie 1 de la chaussure, est fixée une butée 13 constituée par une pièce métallique coudée à l'équerre fixée par un rivet 14. Cette butée 13 est destinée à retenir l'extrémité inférieure de la bascule 6, comme représenté à la fig. 2. La butée 13 vient plus précisément buter dans un décrochement de l'extrémité inférieure de la bascule 6, de telle sorte que son extrémité est recouverte par la bascule et par conséquent invisible. Immédiatement au-dessus de ce décrochement, la bascule 6 présente une nervure transversale 15 en forme de dièdre.

Partant de la position avancée, de descente, représentée à la fig. 2, lorsque le skieur, en repos, désire libérer la tige 2 de la chaussure, il lui suffit de presser sur la touche 9 comme indiqué par la flèche F à la fig. 3. La bascule 6 se dégage alors de la butée 13 et le skieur peut redresser la jambe, la tige 2 pouvant alors venir dans la position représentée à la fig. 3. La creusure de la surface de la touche 9 facilite cet actionnement et permet même d'utiliser l'extrémité d'un bâton. Lorsque le skieur relâche la pression sur la touche 9, la face intérieure de la bascule 6 vient s'appuyer contre l'extrémité de la butée 13 sur laquelle elle peut glisser au besoin si la tige 2 oscille autour des rivets 3. Dès que le skieur se remet à skier, c'est-à-dire qu'il fléchit légèrement la jambe, la butée 13 glisse sous la rampe supérieure de la nervure 13 en repoussant élastiquement la bascule 6 qui retombe ensuite dans la position verrouillée en butée représentée à la fig. 2.

La construction décrite est bien entendu susceptible de nombreuses variantes d'exécution. Par exemple, la butée 13 pourrait être moulée venue d'une pièce avec la partie 1 de la chaussure. D'autre part, le ressort en cor de chasse 12 pourrait être remplacé par un ressort travaillant en compression entre la touche 9 et la partie 1 de la chaussure. Un tel ressort pourrait être lui-même remplacé par un morceau de caoutchouc.

## Revendications

1. Chaussure de ski constituée d'au moins une partie inférieure (1) comprenant l'empeigne et d'une tige articulée (2) sur cette partie inférieure, et comprenant un organe encastré et articulé autour d'un axe horizontal, dans une découpe du dos de la tige, cet organe étant susceptible d'occuper deux positions, l'une dans laquelle sa partie inférieure vient buter contre une butée (13) solidaire de la partie supérieure de la chaussure de manière à verrouiller la tige (2) dans une position inclinée vers l'avant de la chaussure, l'autre dans laquelle la tige est redressée et peut légèrement osciller autour de cette position, caractérisée par le fait que ledit organe est constitué par une bascule (6) associée à un ressort ayant tendance à maintenir la partie inférieure de la bascule contre la chaussure, la partie supérieure de la bascule présentant la forme d'une touche à presser, le tout de manière à permettre un déverrouillage de la tige par simple pression et un verrouillage automatique parflexion de la jambe.

2. Chaussure selon la revendication 1, caractérisée par le fait que ledit ressort est un ressort de torsion enroulé autour de l'axe de la bascule, logé dans un logement de la bascule et présentant un bras coudé dont l'extrémité s'appuie contre la face intérieure de la tige.

## Patentansprüche

1. Schischuh mit wenigstens einem unteren Teil (1) mit dem Oberleder und einem an diesem Unterteil angelenkten Schaft (2), wobei ein um eine horizontale Achse schwenkbares und in eine Ausnehmung auf der Rückseite des Schaftes eingebettetes Verriegelungselement zwei Stellungen einnehmen kann, indem in der einen Stellung sein unterer Teil gegen einen Anschlag (13) am Oberteil des Schuhes anschlägt und den Schaft (2) in einer zum Schuh nach vorn geneigten Lage verriegelt und in der anderen Stellung der Schaft aufgerichtet ist und leicht um diese Lage schwenken kann, dadurch gekennzeichnet, dass dieses Verriegelungselement aus einer Wippe (6) besteht, deren unteres Ende von einer Feder gegen den Schuh gehalten wird und deren oberes Ende die Form einer Drucktaste aufweist, wodurch eine Entriegelung des Schaftes durch einfachen Druck und eine selbsttätige Verriegelung durch Beugen des Beines ermöglicht wird.

2. Schischuh nach Anspruch 1, dadurch gekennzeichnet, dass die Feder eine Torsionsfeder ist, welche um die Achse der Wippe gewickelt und in einer Ausnehmung der Wippe angeordnet ist und die einen abgewinkelten Arm aufweist, dessen Ende sich gegen die Innenfläche des Schaftes abstützt.

## Claims

1. A ski boot consisting of at least one lower portion (1) comprising the sole and counter of the boot, and of an upper (2) pivotally mounted to this lower portion and incorporating a recessed member pivoted about a horizontal axis in a cavity formed at the rear of the upper, said member being adapted to be set in two positions, namely a first position in which its lower portion abutes a stop (13) rigid with the upper of the boot so as to lock said upper (2) in a position inclined towards the boottoe, and a second position in which the top of the upper is somewhat spaced from the boot and can oscillate slightly about this position, characterized in that said recessed member consists of a rocker (6) associated with a spring constantly urging the lower portion of said rocker against the boot, the upper portion of said rocker constituting a key adapted to be depressed, whereby the upper can be released by simply depressing said key, the assembly being reset automatically to its locked condition by simply bending the leg.

2. The ski boot of claim 1, characterized in that said spring is a torsion spring disposed about the pivot pin of said rocker, housed in the recess of said rocker and comprising a bent arm engaging with its outer end the inner face of the boot upper.
